# EUROPÄISCHE PATENTSCHRIFT

(11) **EP 3 190 344 B1**
(45) Veröffentlichungstag und Bekanntmachung des Hinweises auf die Patenterteilung: **03.03.2021**
(21) Anmeldenummer: 16202671.0
(22) Anmeldetag: 07.12.2016
(51) Int. Cl.: F24C 14/00

(54) **GARGERÄT**
COOKING DEVICE
APPAREIL DE CUISSON

(30) Priorität: 06.01.2016 DE 102016100204
(43) Veröffentlichungstag der Anmeldung: 12.07.2017
(73) Patentinhaber: Miele & Cie. KG, 33332 Gütersloh (DE)
(72) Erfinder: Bergmeier, Tino, 32257 Bünde (DE); Hoffmeister-Paul, Astrid, 32052 Herford (DE); Metz, Thomas, 32257 Bünde (DE); Wieneke, Wolfgang, 32257 Bünde (DE); Hansch, Tobias, 32257 Bünde (DE)

(56) Entgegenhaltungen:
- EP-A1- 1 717 518
- WO-A1-2013/013684
- WO-A1-2015/164239
- CN-A- 105 478 425
- FR-A1- 2 807 822
- US-A- 3 373 754
- US-A1- 2009 178 576

## Beschreibung

Die vorliegende Erfindung betrifft ein Gargerät, insbesondere mit einer Dampffunktion, umfassend wenigstens einen Garraum und wenigstens eine Reinigungseinrichtung zur Reinigung des Garraumes. Die Reinigungseinrichtung weist wenigstens eine Fördereinrichtung und wenigstens eine Verteileinrichtung auf, wobei die Fördereinrichtung wenigstens eine Pumpenanordnung mit wenigstens einer Pumpeneinrichtung umfasst und wobei die Verteileinrichtung wenigstens ein rotierbares Verteilrad und wenigstens eine Motoreinrichtung umfasst.

Bei modernen Gargeräten mit einem Garraum wird einem Benutzer je nach Ausstattung des Gargerätes öfters eine automatische Reinigungsfunktion zur Reinigung des Garraumes zur Verfügung gestellt. Eine effektive Reinigung wird beispielsweise durch Pyrolyseverfahren bereitgestellt, bei welchen die Reinigung über ein Aufheizen des Garraumes auf ca. 450 °C erreicht wird. Während eines Pyrolyseverfahrens werden an den Garraumwänden anhaftende Verschmutzungen pyrolytisch zersetzt und können anschließend leicht aus dem Garraum entfernt werden.

Pyrolytische Verfahren können jedoch nicht bei allen Gargeräten eingesetzt werden. Beispielsweise sind bei Gargeräten mit einer Dampffunktion spezielle Türdichtungen verbaut, welche eine im Wesentlichen fluiddichte Abdichtung des Garraumes bewirken. Diese Dichtungen sind jedoch in der Regel nicht pyrolysebeständig. Dadurch werden die bei der Pyrolyse auftretenden Temperaturen nicht effektiv genug von der Umgebung abgeschirmt. Zudem leiden die für den Dampfbetrieb ausgelegten Dichtungen sehr unter den hohen Temperaturen oder werden sogar zerstört.

Zudem sind die Garräume von Gargeräten mit Dampffunktion oft aus Edelstahl gefertigt. Nachteilig hierbei ist, dass Edelstahl bei den während des Pyrolyseverfahrens auftretenden Temperaturen optisch nachteilig anläuft. Dies gilt es zu vermeiden.

Es sind Gargeräte mit einer Reinigungseinrichtung zur Reinigung des Garraumes bekannt. So zeigen beispielsweise die Druckschriften WO 2013013684 A1 und FR 2807822 A1 und EP 1717518 A1 Gargeräte mit einem Lüfterrad an der Rückwand des Garraumes, welches zur Umwälzung der Luft im Garraum vorgesehen ist. Auf dieses Lüfterrad kann ein Reinigungsfluid gegeben werden, welches dann von dem Lüfterrad im Garraum verteilt wird.

Es ist die Aufgabe der vorliegenden Erfindung ein Gargerät mit einer verbesserten automatischen Reinigung des Garraumes zur Verfügung zu stellen.

Diese Aufgabe wird gelost durch ein Gargerat mit den Merkmalen des Anspruchs 1 und durch ein Verfahren mit den Merkmalen des Anspruchs 13. Bevorzugte Weiterbildungen der Erfindung sind Gegenstand der abhängigen Ansprüche. Weitere Vorteile und Merkmale der Erfindung ergeben sich aus den Ausführungsbeispielen.

Erfindungsgemäß ist der Zulauf benachbart zu der Drehachse vorgesehen. So kann ein besonders effektives und vorteilhaftes Beaufschlagen des Verteilrades mit Fluid erreicht werden.

Das Gargerät ist insbesondere mit einer Dampffunktion ausgestattet und umfasst wenigstens einen Garraum und wenigstens eine Reinigungseinrichung zur Reinigung des Garraumes. Dabei umfasst die Reinigungseinrichtung wenigstens eine Fördereinrichtung und wenigstens eine Vertelleinrichtung, wobei die Fördereinrichtung wenigstens eine Pumpenanordnung mit wenigstens einer Pumpeneinrichtung umfasst und wobei die Verteileinrichtung wenigstens ein rotierbares Verteilrad und wenigstens eine Motoreinrichtng umfasst. Der Garraum des Gargerätes weist weningtens einen Garrraumboden und wenigstens eine Garraumdecke auf, wobei in dem Garraumbauden wenigstens ein Ablauf und wobei in der Garraumdecke wenigstens ein Zulauf vorgesehen ist. Die Fördereinrichtung ist dazu geeignet und ausgebildet, wenigstens ein Fluid von dem Ablauf zu dem Zulauf zu fördern. Das Verteilrad der Verteileinrichtung ist im Wesentlichen unterhalb des Zulaufs angeordnet, sodass das Verteilrad durch den Zulauf mit Fluid beaufschlagbar ist.

Das Gargerät umfasst insbesondere eine Dampffunktion. Unter einer Dampffunktion ist zu verstehen, dass alle notwendigen Komponenten zur Versorgung des Garraumes mit Dampf bei dem Gargerät vorhanden sind. So kann beispieleweise das Gargerät durch einen Dampfgarer, ein Dampfgarer-Kombigerät oder auch beispieleweise durch einen backofen oder eine Mikrowelle mit Dampffunktion bereitgesetellt werden.

Der Garraum ist insbesondere beheizbar ausgestaltet. Dabei ist unter beheizbar insbesondere zu verstehen, dass in dem garraum Garraum Lebensmittel bzw. Speisen gegart werden können. Hierzu kann der Garraum beispielsweise thermisch hebeizt werden. Hierbei eignet sich unter anderem Oberhitze, Unterhitze, ein Umluftbetrerb, ein Heißluuftbeitrieh oder auch eine Grillfunction Auch ein Mikrowellenbetrieb kann vorteilhaft zur Zubereiten von Speisen benutzt werden Weiterhin kann wie zuvor schon erwähnt auch Dampf in den Garraum geleitet werden um Lebensmittel mittels des Dampfes besonders schonend zu garen.

Der Garraum des Gargerätes besteht vorzugsweise wenigstens abschnittsweise und insbesondere vollständig aus Edelstahl. Die Verwendung von Edelstahl für den Garraum bietet den Vorteil, dass Edelstahl unempfindlich gegenüber Feuchtigkeit ist, die bei der Verwendung von Dampf durch den Dampf selber oder durch Kondensat vorliegt.

Zur Reinigung des Garraumes umfasst das Gargerät wenigstens eine Reinigungseinrichtung. Dabei stellt die Fördereinrichtung der Reinigungseinrichtung vorzugsweise wenigstens einen Umwälzkreislauf, wie er beispielsweise bei Spülmaschinen bekannt ist, bereit. Dazu umfasst die Fördereinrichtung in zweckmäßigen Ausgestaltungen ein Schlauch- bzw. Rohrsystem, über welches ein Fluid mittels der Pumpenanordnung bzw. mittels wenigstens einer Pumpeneinrichtung von dem Ablauf zu dem Zulauf gefördert werden kann. Dabei ist die Fördereinrichtung vorzugsweise außerhalb des Garraumes angeordnet.

Insgesamt sind bei der Fördereinrichtung und insbesondere auch bei dem Zulauf und/oder dem Ablauf große Querschnitte bevorzugt, sodass eine geringe Verstopfungsgefahr besteht.

Die Fördereinrichtung der Reinigungseinrichtung befördert ein Fluid von dem Ablauf im Garraumboden zum Zulauf in der Garraumdecke. Aus dem Zulauf wird das Fluid dem rotierenden Verteilrad der Verteileinrichtung zugeführt. Das Verteilrad ist vorzugsweise im Wesentlichen rotorähnlich ausgebildet und wird vorzugsweise über einen Motor angetrieben bzw. in Rotation versetzt.

Wenn das Verteilrad über den Zulauf mit einem Fluid beaufschlagt wird, wird das Fluid über das Verteilrad derart beschleunigt, dass es im gesamten Garraum im Wesentlichen gleichmäßig verteilt wird. Dabei wird über das Verteilrad das Fluid insbesondere auch bis in die Ecken bzw. in die Kantenabschnitte des Garraumes geschleudert. Hierdurch wird eine zumindest annähernd drucklose Verteilung von Flüssigkeit bzw. Reinigungsfluid im Garraum bereitgestellt.

Die Reinigungsflüssigkeit wird in den Rohren zwischen Pumpeneinrichtung und Verteileinrichtung nahezu drucklos gefördert. Unter nahezu drucklos wird in diesem Zusammenhang verstanden, dass der Druck der Reinigungsflüssigkeit an der Pumpeneinrichtung einer Wassersäule von bis zu 70 Zentimeter, vorzugsweise ungefähr 30 bis 50 Zentimeter entspricht und am Zulauf zum Verteilrad der Druck der Reinigungsflüssigkeit einer Wassersäule zwischen 5 Millimeter bis 100 Millimeter entspricht.

Bei der Vorrichtung ist der Querschnitt des Zulaufes in einem Bereich von 3 bis 15 Quadratmillimeter gewählt. Hierdurch ist es möglich, dass die Reinigungsflüssigkeit nahezu drucklos transportiert wird. Vorzugsweise hat der Querschnitt des Zulaufes einen Durchmesser größer 2 Millimeter. In einer besonderen Ausführungsform ist der Durchmesser des Zulaufes kleiner 5 Millimeter. Als besonders Günstig erwiesen hat sich dabei, dass der Zulauf ohne eine Verengung zu einer Düse ausgebildet ist. Die Querschnittsgröße des Zulaufs hat den Vorteil, dass das Risiko einer Verstopfung durch Schmutzpartikel reduziert ist. Eine derartige Gestaltung ist auch deshalb möglich, da das Verteilrad motorisch angetrieben ist.

Mit dem motorischen Antrieb wird das Verteilrad vorzugsweise bei einer Drehzahl zwischen 2000 Umdrehungen pro Minute und 3500 Umdrehungen pro Minute, insbesondere bei ungefähr 3000 Umdrehungen pro Minute betrieben. Hierdurch wird im Zusammenspiel mit der nahezu drucklosen Förderung eine besonders gleichmäßige Verteilung der Reinigungsflüssigkeit im Garraum erreicht. Für einen sicheren, verschleißarmen Betrieb des Verteilrades ist es vorteilhaft, dass das Verteilrad wenig Unwucht aufweist. Eine geringe Unwucht im Verteilrad ist durch die erfindungsmäße Gestaltung des Verteilrades möglich, bei welcher der Durchmesser des Verteilrades größer ist als die Höhe des Verteilrades.

Als besonders Vorteilhafte Ausführungsform ist eine Verteileinrichtung vorgesehen, deren Höhe kleiner 20 Millimeter ist. Besonders bevorzugt beträgt die Höhe der Verteileinrichtung 15 Millimeter. Hierdurch ist es möglich den Garraum zum Garen von Speisen zu nutzen ohne das die Verteileinrichtung entnommen werden muss. Dies erleichtert die Handhabung der Verteileinrichtung und somit des gesamten Gargeräts.

Vorzugsweise sind - bis auf die Verteileinrichtung und/oder die wenigstens eine Pumpe zur Förderung der Reinigungsflüssigkeit - alle im Garraum vorhandenen und/oder mit dem Garraum in Verbindung stehenden Gebläse während der Reinigung bzw. während der Beaufschlagung des Verteilrades mit Fluid ausgeschaltet. Beispielsweise ein für einen Umluftbetrieb verwendetes Gebläse sollte vorzugsweise beim Betrieb der Reinigungseinrichtung ausgeschaltet sein, sodass die gleichmäßige Verteilung des Reinigungsfluids durch einen Gebläsestrom nicht gestört wird.

Das Verteilrad ist insbesondere rotationssymmetrisch und vorzugsweise im Wesentlichen scheibenförmig ausgebildet.

Das erfindungsgemäße Gargerät bietet viele Vorteile. Ein erheblicher Vorteil ist, dass eine effektive Reinigungsmethode als Alternative zu einer Pyrolysefunktion bereitgestellt wird. Bei einem Gargerät mit einer Dampffunktion sind spezielle Dichtungen notwendig, die den Garraum bei geschlossener Garraumtür im Wesentlichen fluiddicht verschließen. Diese Dichtungen sind in der Regel nicht pyrolysefest und würden bei einem Pyrolysebetrieb versagen. Weiterhin ist der Garraum von Gargeräten mit einer Dampffunktion vorzugsweise aus Edelstahl gefertigt. Solche Garräume sind besonders beständig gegenüber Feuchtigkeit, die beim Dampfbetrieb durch Dampf und Kondensat im Garraum entsteht. Edelstahl würde jedoch bei einer Pyrolysereinigung anlaufen, was optisch nicht ansprechend ist und somit zu vermeiden ist.

Durch das erfindungsgemäße Gargerät mit der zuvor beschriebenen Reinigungseinrichtung wird es möglich, den Garraum effektiv über ein im Garraum drucklos arbeitendes Reinigungssystem zu reinigen, ohne auf die bei Gargerät mit Dampffunktion nicht vorteilhaft einsetzbare Pyrolyse zurückgreifen zu müssen.

Bei einem Reinigungsvorgang des Garraumes kann beispielsweise Reinigungsflüssigkeit einfach in den Garraum bzw. auf den Garraumboden gegossen werden. Durch den Ablauf gelangt die Reinigungsflüssigkeit dann über die Fördereinrichtung zum Zulauf in der Garraumdecke, wo sie auf das Verteilrad der Verteileinrichtung geleitet wird. Die Reinigungsflüssigkeit wird dann über das rotierende Verteilrad im Garraum im Wesentlichen gleichmäßig verteilt und läuft an den Garraumwänden wieder zurück auf den Garraumboden. Dort kann die Reinigungsflüssigkeit dann erneut durch Ablauf der Verteileinrichtung zugeführt werden. So wird ein Umwälzkreislauf wie bei einer Spülmaschine zu Verfügung gestellt, in welchem die gleiche Reinigungsflüssigkeit mehrfach bei Bedarf durch die Reinigungseinrichtung geführt werden kann. So werden die Garraumwände effektiv durch das Reinigungsfluid gereinigt.

Um die Reinigungsflüssigkeit wieder aus dem Garraum bzw. aus der Reinigungseinrichtung zu entfernen, kann die Reinigungseinrichtung vorzugsweise wenigstens einen Auslass aufweisen, über welchen die Reinigungsflüssigkeit oder auch später verwendete Spülflüssigkeit aus dem Reinigungssystem entfernt werden kann.

Zur Reinigung werden vorzugsweise Volumen von ungefähr 2 I verwendet. Dabei kann ein solches Gesamtvolumen beispielsweise auch auf mehrere Teilvolumen zum Reinigen und Spülen aufgeteilt werden.

Bevorzugt ist das Verteilrad über wenigstens eine Drehachse mit der Motoreinrichtung verbunden, wobei das Verteilrad im Wesentlichen parallel zur Garraumdecke angeordnet ist und wobei die Drehachse im Wesentlichen vertikal vorgesehen ist. Bei einer solchen Ausgestaltung wird ein durch die Fördereinrichtung transportiertes Fluid derart auf das Verteilrad geführt, dass das Fluid besonders vorteilhaft im Garraum verteilt wird bzw. besonders vorteilhaft in alle Bereiche des Garraumes geschleudert wird.

Besonders bevorzugt ist die Drehzahl des Verteilrades variabel einstellbar. Bevorzugte Drehzahlbereiche des Verteilrades liegen insbesondere zwischen 600 und 3000 Umdrehungen pro Minute. Jedoch können noch andere Drehgeschwindigkeiten für das Verteilrad Produkt eingestellt werden.

Vorzugsweise ist das Verteilrad entnehmbar ausgeführt. Dabei ist insbesondere eine lösbare Kupplung zwischen der Achse und dem Verteilrad bevorzugt. So kann das Verteilrad aus dem Garraum entnommen werden, wenn kein Reinigungsvorgang durchgeführt werden soll. Hierdurch kann das Platzangebot im Garraum beim normalen Garbetrieb optimiert werden.

Der Garraum ist in besonders bevorzugten Ausgestaltungen fluiddicht bzw. wasserdicht ausgeführt. Dabel sind der Garraum bzw. die Garraummuffel, die Tür und entsprechende Dichtungen derart ausgestaltet und aufeinander abgestimmt, dass der Garraum bei geschlossener Garraumtür insbesondere bei der Reinigung des Garraumes mit einem Reinigungsfluid wasserdicht ausgefüuhrt ist. Dabei kann der Garraum insbesondere auch verschließbar ausgebildet sein. So Kann beispielsweise ein verschlussmechanismus an der Tür vorgesehen sein, der verhindert, dass der Garraum insbesondere während des Reinigungsvorgangs und/oder während des Betriebs der Pumpeneinrichtung geöffnet werden kann.

Vorzugsweise ist wenigstens eine Pumpeneinrichtung als Kreiselpumpe ausgebildet. Derartige Pumpen werden beispielsweise auch bei einen Laugenpumpe einen Waschmaschine eingesetzt. Solche Pumpen weisen die Eigenschaft auf, dass sie eine hohe Földerleistung bei einen niedrigen Druck haben.

Die Pumpenanornung ist in zweckmäßigen Ausgestaltungen wenigstens abschnittsweise unterhalb des Garraumbodens angeordnet. Bei einer derartigen Anordnung der Pumpernanordnung läuft das in dem Garraum vorliegende Fluid automatich über den Ablauf in die Pumpenanordnung bzw. in wenigstens eine Pumpeneinrichtung der Pumpernanordnung. Dies ist insbesondere bei der Verwendung von kreiselpumpen verteilhaft, da diese keine Luft ansaugen können. Durch die spezielle Anordnung der Pumpernanordnung unterhalb des Garraumbodens wird vermieden, dass die Pumpeneinrichtung trotz verhandener Reinigungsflüssigkeit Luft anzieht.

Bevorzugt ist wenigstens eine Steuereinrichtung vorgesehen. Die Steuereinrichtung steuert vorzugsweise den Reinigungsprozess, wozu insbesondere die Pumpenanordnung bzw. die Pumpeneinrichtungen und die Drehgeschwindigkeit des Verteilrads bzw. die Motoreinrichtung der Verteileinrichtung gesteuert werden können.

Die Pumpenanordnung umfasst besonders bevorzugt wenigstens zwei Pumpeneinrichtungen die insbesondere in Reihe geschaltet sind. Durch die Verwendung mehrerer Pumpen kann die Pumpenleistung bzw. bei Kreiselpumpen die Drehgeschwindigkeit reduziert werden, sodass die Geräuschentwicklung der Pumpenanordnung minimiert wird.

In vorteilhaften Ausgestaltungen ist die Verteileinrichtung dazu geeignet und ausgebildet, das Fluid dreidimensional im Garraum zu verteilen. Dies kann beispielsweise durch eine Pendelbewegung des Verteilrades und/oder durch eine bestimmte Geometrie des Verteilrades erreicht werden. Dadurch kann je nach Ausgestaltung eine besonders effektive und gleichmäßige Verteilung des Reinigungsfluids im Garraum bewirkt werden.

In bevorzugten Ausführungen ist der Zulauf in der Garraumdecke in der Nähe der Drehachse des Verteilrades angeordnet. Dabei ist der Zulauf insbesondere benachbart zu der Drehachse bzw. unmittelbar neben der Drehachse vorgesehen. Dadurch wird erreicht, dass das Reinigungsfluid bzw. ein von der Fördereinrichtung transportiertes Fluid über den Zulauf im Wesentlichen zentral auf das Verteilrad geführt wird. So kann ein besonders effektives und vorteilhaftes Beaufschlagen des Verteilrades mit Fluid erreicht werden.

Um das auf das Verteilrad geführte Fluid möglichst effektiv im gesamten Garraum zu verteilen, umfasst das Verteilrad besonders bevorzugt an der der Garraumdecke zugewandten Seite wenigstens eine im Wesentlichen radial verlaufende Rippe. Dabei sind insbesondere mehrere Rippen vorgesehen, welche vorzugsweise alle an der Oberseite bzw. an der der Garraumdecke zugewandten Seite des Verteilrades angeordnet sind. Die Unterseite des Verteilrades, also die dem Garraum zugewandte Seite des Verteilrades ist vorzugsweise im Wesentlichen glatt ausgebildet, um eine Verletzungsgefahr durch das sich drehende Verteilrad zu minimieren.

Bevorzugt sind wenigstens die an der Garraumdecke vorgesehenen Heizeinrichtungen entnehmbar und/oder abklappbar ausgebildet. So ist es unter anderem möglich, dass beispielsweise ein an der Garraumdecke vorgesehener Grillheizkörper vor dem Start eines Reinigungsvorgangs ab geklappt und/oder aus dem Garraum entnommen wird. So wird einerseits verhindert, dass der Grillheizkörper das Verteilen der Reinigungs- bzw. Spülflüssigkeit behindert. Weiterhin wird die Garraumdecke freigegeben, sodass ein eventuell entnommenes Verteilrad der Verteileinrichtung an seine vorbestimmte Position angesteckt werden kann.

Weitere Vorteile und Merkmale der vorliegenden Erfindung ergeben sich aus dem Ausführungsbeispiel, welches im Folgenden mit Bezug auf die beiliegende Figur erläutert wird.

Die Figur zeigt:
- Figur 1: eine rein schematische Darstellung eines erfindungsgemäßen Gargerätes in einer Schnittansicht von der Seite.

In Figur 1 ist rein schematisch ein Gargerät in einer seitlichen Schnittansicht dargestellt. Das Gargerät 1 ist in dem gezeigten Ausführungsbeispiel als Dampfgarer 100 ausgebildet. Dabei umfasst das Gargerät 1 einen Garraum 2, der mittels einer Garraumtür 22 verschlossen werden kann. Zwischen der Garraumtür 22 und der Garraummuffel 23 ist eine hier nicht näher dargestellte Dichtung vorgesehen, welche eine im Wesentlichen wasserdichte Abdichtung des Garraumes 2 bewirkt.

Der Garraum 2 bzw. die Garraummuffel 23 ist in dem gezeigten Ausführungsbeispiel aus Edelstahl 24 gefertigt. Edelstahl 24 ist bei Verwendung von Dampf zum Garen von Speisen besonders unempfindlich und ist zudem optisch ansprechend. Zur Zufuhr von Dampf in den Garraum 2 ist ein in der Figur nicht näher dargestellter Dampferzeuger vorgesehen, mittels dessen Dampf erzeugt und in den Garraum 2 eingeführt wird.

Nachteilig bei Gargeräten 1 mit einer Dampffunktion ist, dass diese wie zuvor schon beschrieben mit einer speziellen Türdichtung ausgestaltet sind und zudem einen Garraum 2 aus Edelstahl 24 aufweisen. Dies hat zur Folge, dass sonst zum Einsatz kommende auf Hitze basierende Reinigungsverfahren wie zum Beispiel die Pyrolyse nicht zur automatischen Reinigung des Garraumes 2 des Gargerätes 1 verwendet werden können.

Die bei Gargeräten 1 mit Dampfunktion eingesetzten Türdichtungen sind in der Regel nicht pyrolysefest und würden bei einem Pyrolysevorgang beschädigt bzw. zerstört werden. Zudem läuft der aus Edelstahl 24 gefertigte Garraum 2 bei denen während eines Pyrolyseverfahrens herrschenden Temperaturen an, sodass eine unschöne Verfärbung entsteht, was es zu vermeiden gilt.

Um dennoch bei dem Gargerät 1 eine alternative automatische Reinigungsfunktion anbieten zu können, umfasst das Gargerät 1 eine Reinigungseinrichtung 3. Diese Reinigungseinrichtung 3 umfasst eine Fördereinrichtung 4 eine Verteileinrichtung 5.

Die Fördereinrichtung 4 weist eine Pumpenanordnung 6 mit einer Pumpeneinrichtung 7 auf, welche über Schläuche bzw. Rohre 20 mit dem Garraum 2 verbunden ist. Die Fördereinrichtung 4 ist in dem gezeigten Ausführungsbeispiel außerhalb des Garraumes vorgesehen, wobei mittels der Verteileinrichtung 5 über einen Ablauf 12 im Garraumboden 10 und ein Zulauf 13 in der Garraumdecke 11 ein Umwälzkreislauf 25 für Reinigungsflüssigkeit bereitgestellt wird.

So kann beispielsweise Reinigungsflüssigkeit in den Garraum 2 gegossen werden, von wo aus die Reinigungsflüssigkeit über den Ablauf 12 in die Pumpenanordnung 6 bzw. in die Pumpeneinrichtung 7 gelangt und von dort zum Zulauf 13 in der Garraumdecke 11 gefördert wird.

Benachbart zu dem Zulauf 13 ist an der Garraumdecke 11 die Verteileinrichtung 5 der Reinigungseinrichtung 3 vorgesehen. Dabei umfasst die Verteileinrichtung 5 ein Verteilrad 8, welches über eine Motoreinrichtung 9 rotierbar an der Garraumdecke 11 aufgenommen ist.

Über den Zulauf 13 wird Reinigungsfluid auf das Verteilrad 8 geführt, sodass das Reinigungsfluid über die Rotation des Verteilrades 8 im Wesentlichen gleichmäßig in den gesamten Garraum 2 verteilt wird.

Um eine besonders effektive Verteilung des Reinigungsfluids im Garraum 2 zu gewährleisten, weist das Verteilrad 8 an der der Garraumdecke 11 zugewandten Seite 17 radial verlaufende Rippen 18 auf. Somit wird eine Art Schaufelrad zu Verfügung gestellt, mittels welchem das durch den Zulauf 13 geführte Reinigungsfluid besonders effektiv beschleunigt und durch den Garraum verteilt bzw. in den Garraum 2 geschleudert wird.

Das Verteilrad 8 ist an der dem Garraum zugewandten Seite 26 im Wesentlichen glatt ausgebildet, sodass bei der Rotation des Verteilrades die Verletzungsgefahr minimiert wird.

Weiterhin ist das Verteilrad 8 in der gezeigten Ausführungsform entnehmbar ausgestaltet, sodass es aus dem Garraum 2 entnommen werden kann, wenn kein Reinigungsvorgang durchgeführt wird.

In dem gezeigten Ausführungsbeispiel ist das Verteilrad 8 an der Drehachse 14 der Motoreinrichtung 9 aufgenommen. Dabei ist das Verteilrad 8 im Wesentlichen parallel zur Garraumdecke 11 angeordnet, wobei die Drehachse 14 der Motoreinrichtung 9 im Wesentlichen vertikal ausgerichtet ist. Um eine besonders effektive Verteilung des Reinigungsfluids zu erreichen, kann das Verteilrad 8 auch derart ausgebildet sein, dass eine dreidimensionale Verteilung des Reinigungsfluids bewirkt wird. Dazu kann das Verteilrad 8 beispielsweise pendelnd gelagert sein oder eine entsprechende Geometrie aufweisen, sodass eine dreidimensionale Verteilung des Reinigungsfluids im Garraum bewirkt wird.

Um eine effektive Verteilung des durch den Zulauf auf das Verteilrad 8 geführte Fluid zu erreichen, ist dieses im Wesentlichen rotationssymmetrisch und im speziellen kreisrund ausgebildet. In anderen Ausgestaltungen können auch andere Symmetrien und Formgebung vorteilhaft eingesetzt werden.

In dem gezeigten Ausführungsbeispiel ist die Pumpeneinrichtung 6 im Wesentlichen unterhalb des Garraumes 2 angeordnet. Dabei sind bei der in dem Ausführungsbeispiel gezeigten Pumpenanordnung 6 zwei Pumpeneinrichtungen 7 vorgesehen, welche jeweils als Kreiselpumpe 15 ausgebildet und in Reihe geschaltet sind. Da Kreiselpumpen 15 keine Luft ansaugen können bzw. sollen, ist die Pumpenanordnung 6 bzw. ist wenigstens die erste Pumpeneinrichtung 7 unterhalb des Garraumes 2 angeordnet, sodass beim Befüllen des Garraumbodens 10 mit Reinigungsfluid dieses automatisch durch den Ablauf 12 über den Schlauch 20 in die Pumpeneinrichtung 7 läuft. Dadurch wird verhindert, dass die Kreiselpumpe 15 Luft saugt. Die beiden in der Pumpenanordnung 6 vorgesehenen Pumpeneinrichtungen 7 bzw. Kreiselpumpen 15 sind in Reihe geschaltet, sodass die beiden Pumpeneinrichtung 7 jeweils mit einer sehr geringen Leistung bzw. Drehzahl betrieben werden können. Dadurch wird die Geräuschemission beim Reinigungsvorgang minimiert.

Das Verteilrad 8 kann für eine besonders effektive Verteilung des Fluids im Garraum 2 in der Drehzahl variiert werden. Dabei sind insbesondere Drehzahlen zwischen 600 bis 3000 Umdrehungen in der Minute bei dem gezeigten Ausführungsbeispiel einstellbar.

Es ist eine Steuereinrichtung 16 vorgesehen, über welche die Reinigungseinrichtung gesteuert bzw. betrieben werden kann. Dabei kann über die Steuereinrichtung insbesondere der Betrieb der Pumpenanordnung 6 Unterbetrieb der Verteileinrichtung 5 bzw. der Motoreinrichtung 9 gesteuert werden.

Um zur Reinigung verwendete Flüssigkeit wieder aus dem Garraum bzw. aus der Reinigungseinrichtung 3 zu entferne, ist in dem gezeigten Ausführungsbeispiel ein Auslass 21 vorgesehen. In der gezeigten Ausführung kann über den hier schaltbaren Auslass 21 Fluid aus der Reinigungseinrichtung 3 entfernt bzw. gepumpt werden.

### Bezugszeichenliste

- 1: Gargerät
- 2: Garraum
- 3: Reinigungseinrichtung
- 4: Fördereinrichtung
- 5: Verteileinrichtung
- 6: Pumpenanordnung
- 7: Pumpeneinrichtung
- 8: Verteilrad
- 9: Motoreinrichtung
- 10: Garraumboden
- 11: Garraumdecke
- 12: Ablauf
- 13: Zulauf
- 14: Drehachse
- 15: Kreiselpumpe
- 16: Steuereinrichtung
- 17: Seite
- 18: Rippe
- 19: Heizeinrichtung
- 20: Schlauch/Rohr
- 21: Auslass
- 22: Garraumtür
- 23: Garraummuffel
- 34: Edelstahl
- 25: Umwälzkreislauf
- 26: Seite
- 100: Dampfgarer

## Patentansprüche

1. Gargerät (1) umfassend wenigstens einen Garraum (2) und wenigstens eine Reinigungseinrichtung (3) zur Reinigung des Garraumes (2), wobei die Reinigungseinrichtung (3) wenigstens eine Fördereinrichtung (4) und wenigstens eine Verteileinrichtung (5) umfasst, wobei die Fördereinrichtung (4) wenigstens eine Pumpenanordnung (6) mit wenigstens einer Pumpeneinrichtung (7) umfasst und wobei die Verteileinrichtung (5) wenigstens ein rotierbares Verteilrad (8) und wenigstens eine Motoreinrichtung (9) umfasst und wobei der Garraum wenigstens einen Garraumboden (10) und wenigstens eine Garraumdecke (11) aufweist,
wobei in dem Garraumboden (10) wenigstens ein Ablauf (12) vorgesehen ist und dass in der Garraumdecke (11) wenigstens ein Zulauf (13) vorgesehen ist und dass die Fördereinrichtung (4) dazu geeignet und ausgebildet ist, wenigstens ein Fluid von dem Ablauf (12) zu dem Zulauf (13) zu fördern und dass das Verteilrad (8) im Wesentlichen unterhalb des Zulaufs (13) angeordnet ist, sodass das Verteilrad (8) durch den Zulauf (13) mit Fluid beaufschlagbar ist
**dadurch gekennzeichnet, dass**
benachbart zu dem Zulauf (13) an der Garraumdecke (11) die Verteileinrichtung (5) der Reinigungseinrichtung (3) vorgesehen ist, wobei das Verteilrad (8) über die Motoreinrichtung (9) rotierbar an der Garraumdecke (11) aufgenommen ist.

2. Gargerät (1) nach Anspruch 1, **dadurch gekennzeichnet, dass** das Verteilrad (8) über wenigstens eine Drehachse (14) mit der Motoreinrichtung (9) verbunden ist, wobei das Verteilrad (8) im Wesentlichen parallel zur Garraumdecke (11) angeordnet ist und wobei die Drehachse (14) im Wesentlichen vertikal vorgesehen ist.

3. Gargerät (1) nach einem der vorhergehenden Ansprüche, **dadurch gekennzeichnet, dass** die Drehzahl des Verteilrades (8) in einem Bereich zwischen 600 und 3000 Umdrehungen pro Minute variabel einstellbar ist.

4. Gargerät (1) nach einem der vorhergehenden Ansprüche, **dadurch gekennzeichnet, dass** die Motoreinrichtung (9) dazu eingerichtet und ausgebildet ist das Verteilrad (8) bei einer Drehzahl zwischen 2000 Umdrehungen pro Minute und 3500 Umdrehungen pro Minute, insbesondere bei ungefähr 3000 Umdrehungen pro Minute zu betrieben.

5. Gargerät (1) nach einem der vorhergehenden Ansprüche, **dadurch gekennzeichnet, dass** das Verteilrad (8) entnehmbar ausgeführt ist.

6. Gargerät (1) nach einem der vorhergehenden Ansprüche, **dadurch gekennzeichnet, dass** die Pumpenanordnung (6) wenigstens zwei Pumpeneinrichtungen (7) umfasst, die in Reihe geschaltet sind, wobei insbesondere wenigstens eine Pumpeneinrichtung (7) als Kreiselpumpe (15) ausgebildet ist.

7. Gargerät (1) nach einem der vorhergehenden Ansprüche, **dadurch gekennzeichnet, dass** das Verteilrad (8) pendelnd gelagert ist.

8. Gargerät (1) nach einem der vorhergehenden Ansprüche, **dadurch gekennzeichnet, dass** wenigstens eine Steuereinrichtung (16) vorgesehen ist.

9. Gargerät (1) nach einem der vorhergehenden Ansprüche, **dadurch gekennzeichnet, dass** an der Garraumtür (22) ein Verschlussmechanismus vorgesehen ist, welcher dazu vorgesehen und ausgebildet ist, den Garraum (2) während des Reinigungsvorgangs und/oder während des Betriebs der Pumpeneinrichtung gegen ein Öffnen zu verschließen..

10. Gargerät (1) nach einem der vorhergehenden Ansprüche, **dadurch gekennzeichnet, dass** Zulauf (13) in der Garraumdecke (11) in der Nähe der Drehachse (14) des Verteilrades (8) angeordnet ist.

11. Gargerät (1) nach einem der vorhergehenden Ansprüche, **dadurch gekennzeichnet, dass** das Verteilrad (8) an der der Garraumdecke (11) zugewandten Seite (17) wenigstens eine im Wesentlichen radial verlaufende Rippe (18) umfasst.

12. Gargerät (1) nach einem der vorhergehenden Ansprüche, **dadurch gekennzeichnet, dass** an der Garraumdecke (11) vorgesehene Heizeinrichtungen (19) entnehmbar und/oder abklappbar ausgebildet sind.

13. Verfahren zur Reinigung eines Gargerätes (1) nach einem der vorhergehenden Ansprüche, **dadurch gekennzeichnet, dass** während der Reinigung, insbesondere während der Beaufschlagung des Verteilrades (8) mit Fluid, zumindest einer der folgenden Schritte durchgeführt wird:
a. alle im Garraum (2) vorhandenen und/oder mit dem Garraum (2) in Verbindung stehenden Gebläse, mit Ausnahme der Verteileinrichtung (5) und/oder der wenigstens eine Pumpeneinrichtung (7) zur Förderung der Reinigungsflüssigkeit, sind ausgeschaltet;
b. mittels eines Verschlussmechanismus an der Garraumtür (22) der Garraum (2) während des Reinigungsvorgangs und/oder während des Betriebs der Pumpeneinrichtung (7) nicht geöffnet werden kann.

14. Verfahren zur Reinigung eines Gargerätes (1) nach Anspruch 13, **dadurch gekennzeichnet, dass** ein für einen Umluftbetrieb verwendetes Gebläse beim Betrieb der Reinigungseinrichtung (3) ausgeschaltet ist.

15. Verfahren zur Reinigung eines Gargerätes (1) nach Anspruch 13 oder 14, dadurch geKennzeicnnet, dass Garraum erschlleßbar ausgebildet ist, beispielsweise bei einem verschlussmechanismus a, der n der für vorgesenen ist.

## Claims

1. Cooking appliance (1) comprising at least one cooking chamber (2) and at least one cleaning device (3) for cleaning the cooking chamber (2), the cleaning device (3) comprising at least one conveying device (4) and at least one distributor device (5), the conveying device (4) comprising at least one pump assembly (6) having at least one pump device (7) and the distributor device (5) comprising at least one rotatable distributor wheel (8) and at least one motor device (9), and the cooking chamber having at least one cooking chamber floor (10) and at least one cooking chamber ceiling (11), at least one outlet (12) being provided in the cooking chamber floor (10), and in that at least one inlet (13) is provided in the cooking chamber ceiling (11) and the conveying device (4) is suitable and designed for conveying at least one fluid from the outlet (12) to the inlet (13), and in that the distributor wheel (8) is arranged substantially below the inlet (13), such that the distributor wheel (8) can be supplied with fluid through the inlet (13), **characterised in that** the distributor device (5) of the cleaning device (3) is provided adjacent to the inlet (13) on the cooking chamber ceiling (11), the distributor wheel (8) being rotatably received on the cooking chamber ceiling (11) by means of the motor device (9).

2. Cooking appliance (1) according to claim 1, **characterised in that** the distributor wheel (8) is connected to the motor device (9) via at least one rotary shaft (14), the distributor wheel (8) being arranged substantially parallel to the cooking chamber ceiling (11) and the rotary shaft (14) being substantially vertical.

3. Cooking appliance (1) according to either of the preceding claims, **characterised in that** the speed of the distributor wheel (8) can be variably adjusted in a range of between 600 and 3000 revolutions per minute.

4. Cooking appliance (1) according to any of the preceding claims, **characterised in that** the motor device (9) is configured and designed to operate the distributor wheel (8) at a speed of between 2000 revolutions per minute and 3500 revolutions per minute, in particular at approximately 3000 revolutions per minute.

5. Cooking appliance (1) according to any of the preceding claims, **characterised in that** the distributor wheel (8) is removable.

6. Cooking appliance (1) according to any of the preceding claims, **characterised in that** the pump assembly (6) comprises at least two pump devices (7) which are connected in series, at least one pump device (7) in particular being designed as a centrifugal pump (15).

7. Cooking appliance (1) according to any of the preceding claims, **characterised in that** the distributor wheel (8) is mounted in a pendular manner.

8. Cooking appliance (1) according to any of the preceding claims, **characterised in that** at least one control device (16) is provided.

9. Cooking appliance (1) according to any of the preceding claims, **characterised in that** a closure mechanism is provided on the cooking chamber door (22), which closure mechanism is provided and designed to lock the cooking chamber (2) against opening during the cleaning process and/or during operation of the pump device.

10. Cooking appliance (1) according to any of the preceding claims, **characterised in that** the inlet (13) is arranged in the cooking chamber ceiling (11) in the vicinity of the rotary shaft (14) of the distributor wheel (8).

11. Cooking appliance (1) according to any of the preceding claims, **characterised in that** the distributor wheel (8) comprises at least one substantially radially extending rib (18) on the side (17) thereof facing the cooking chamber ceiling (11).

12. Cooking appliance (1) according to any of the preceding claims, **characterised in that** heating devices (19) provided on the cooking chamber ceiling (11) can be removed and/or folded down.

13. Method for cleaning a cooking appliance (1) according to any of the preceding claims, **characterised in that**, during cleaning, in particular when the distributor wheel (8) is supplied with fluid, at least one of the following steps is carried out:
a. all fans present in the cooking chamber (2) and/or connected to the cooking chamber (2), with the exception of the distributor device (5) and/or the at least one pump device (7) for conveying the cleaning liquid, are switched off;
b. by means of a closure mechanism on the cooking chamber door (22), the cooking chamber (2) cannot be opened during the cleaning process and/or during operation of the pump device (7).

14. Method for cleaning a cooking appliance (1) according to claim 13, **characterised in that** a fan used for convection mode is switched off during operation of the cleaning device (3).

15. Method for cleaning a cooking appliance (1) according to claim 13 or 14, **characterised in that** the cooking chamber is designed to be lockable, for example with a closure mechanism which is provided on the door.

## Revendications

1. Appareil de cuisson (1) comprenant au moins une chambre de cuisson (2) et au moins un dispositif de nettoyage (3) servant à nettoyer la chambre de cuisson (2), le dispositif de nettoyage (3) comprenant au moins un dispositif de transport (4) et au moins un dispositif de distribution (5), le dispositif de transport (4) comprenant au moins un système de pompage (6) comportant au moins un dispositif de pompage (7), et le dispositif de distribution (5) comprenant au moins une roue de distribution rotative (8) et au moins un dispositif moteur (9), et la chambre de cuisson présentant au moins un fond de chambre de cuisson (10) et au moins un plafond de chambre de cuisson (11),
au moins une sortie (12) étant prévue dans le fond de chambre de cuisson (10) et au moins une entrée (13) étant prévue dans le plafond de chambre de cuisson (11), et le dispositif de transport (4) étant adapté et réalisé pour transporter au moins un fluide depuis la sortie (12) vers l'entrée (13), et la roue de distribution (8) étant disposée sensiblement au-dessous de l'entrée (13) de sorte qu'un fluide peut être appliqué sur la roue de distribution (8) par l'entrée (13),
**caractérisé en ce que**
le dispositif de distribution (5) du dispositif de nettoyage (3) est prévu près de l'entrée (13) sur le plafond de chambre de cuisson (11), la roue de distribution (8) étant reçue en rotation sur le plafond de chambre de cuisson (11) par l'intermédiaire du dispositif moteur (9).

2. Appareil de cuisson (1) selon la revendication 1, **caractérisé en ce que** la roue de distribution (8) est reliée au dispositif moteur (9) par l'intermédiaire d'au moins un axe de rotation (14), la roue de distribution (8) étant disposée sensiblement parallèlement par rapport au plafond de chambre de cuisson (11) et l'axe de rotation (14) étant prévu de façon sensiblement verticale.

3. Appareil de cuisson (1) selon l'une des revendications précédentes, **caractérisé en ce que** la vitesse de rotation de la roue de distribution (8) est réglable de manière variable dans une plage comprise entre 600 et 3 000 tours par minute.

4. Appareil de cuisson (1) selon l'une des revendications précédentes, **caractérisé en ce que** le dispositif moteur (9) est conçu et réalisé pour actionner la roue de distribution (8) à une vitesse de rotation comprise entre 2 000 tours par minute et 3 500 tours par minute, en particulier à environ 3 000 tours par minute.

5. Appareil de cuisson (1) selon l'une des revendications précédentes, **caractérisé en ce que** la roue de distribution (8) est réalisée de manière amovible.

6. Appareil de cuisson (1) selon l'une des revendications précédentes, **caractérisé en ce que** le système de pompage (6) comprend au moins deux dispositifs de pompage (7) connectés en série, en particulier au moins un dispositif de pompage (7) étant réalisé sous la forme d'une pompe centrifuge (15).

7. Appareil de cuisson (1) selon l'une des revendications précédentes, **caractérisé en ce que** la roue de distribution (8) est montée de manière oscillante.

8. Appareil de cuisson (1) selon l'une des revendications précédentes, **caractérisé en ce qu'**au moins un dispositif de commande (16) est prévu.

9. Appareil de cuisson (1) selon l'une des revendications précédentes, **caractérisé en ce qu'**un mécanisme de verrouillage est prévu sur la porte de chambre de cuisson (22), lequel est prévu et réalisé pour empêcher l'ouverture de la chambre de cuisson (2) pendant le processus de nettoyage et/ou pendant le fonctionnement du dispositif de pompage.

10. Appareil de cuisson (1) selon l'une des revendications précédentes, **caractérisé en ce que** l'entrée (13) est disposée dans le plafond de chambre de cuisson (11) près de l'axe de rotation (14) de la roue de distribution (8).

11. Appareil de cuisson (1) selon l'une des revendications précédentes, **caractérisé en ce que** la roue de distribution (8) comprend au moins une nervure (18) s'étendant sensiblement radialement, sur le côté (17) tourné vers le plafond de chambre de cuisson (11).

12. Appareil de cuisson (1) selon l'une des revendications précédentes, **caractérisé en ce que** des dispositifs de chauffage (19) prévus sur le plafond de chambre de cuisson (11) sont amovibles et/ou rabattables.

13. Procédé de nettoyage d'un appareil de cuisson (1) selon l'une des revendications précédentes, **caractérisé en ce qu'**au moins l'une des étapes suivantes est effectuée pendant le nettoyage, en particulier pendant l'application de fluide sur la roue de distribution (8) :
a. tous les ventilateurs présents dans la chambre de cuisson (2) et/ou reliés à la chambre de cuisson (2) sont arrêtés, à l'exception du dispositif de distribution (5) et/ou de l'au moins un dispositif de pompage (7) servant à transporter le liquide de nettoyage ;
b. la chambre de cuisson (2) ne peut pas être ouverte pendant le processus de nettoyage et/ou pendant le fonctionnement du dispositif de pompage (7) grâce à un mécanisme de verrouillage sur la porte de chambre de cuisson (22).

14. Procédé de nettoyage d'un appareil de cuisson (1) selon la revendication 13, **caractérisé en ce qu'**un ventilateur utilisé pour la circulation de l'air est arrêté lors du fonctionnement du dispositif de nettoyage (3).

15. Procédé de nettoyage d'un appareil de cuisson (1) selon la revendication 13 ou 14, **caractérisé en ce que** la chambre de cuisson est réalisée pour être verrouillable, par exemple par un mécanisme de verrouillage prévu sur la porte.
